# FASCICULE DE BREVET EUROPEEN

(11) **EP 3 422 312 B1**
(45) Date de publication et mention de la délivrance du brevet: **25.03.2020**
(21) Numéro de dépôt: 18176459.8
(22) Date de dépôt: 07.06.2018
(51) Int. Cl.: G08B 13/12

(54) **SYSTÈME DE CLÔTURE ÉLECTRIQUE DE PROTECTION INTELLIGENTE**
ELEKTRISCHES ZAUNSYSTEM MIT INTELLIGENTEM SCHUTZ
ELECTRIC FENCE SYSTEM WITH SMART PROTECTION

(30) Priorité: 30.06.2017 BE 201705467
(43) Date de publication de la demande: 02.01.2019
(73) Titulaire: Eurocloture SPRL, 7812 Ligne (BE)
(72) Inventeur: WINDERS, Marc, 7812 Ligne (BE)
(74) Mandataire: Gevers Patents

(56) Documents cités:
- BE-A3- 1 013 918
- CA-C- 1 290 422

## Description

### Domaine technique

La présente invention concerne un système de clôture électrique de protection d'un site de périmètre déterminé contre une intrusion.

### Art antérieur

Le brevet belge ayant pour numéro de publication 1009022 et numéro de dépôt 09400134 divulgue un système de clôture électrique de protection d'un site de périmètre déterminé contre une intrusion. Un problème connu de ce système connu est qu'il n'est pas assez sécurisé.

Le brevet belge BE 1013918 A3 divulgue un autre système de clôture électrique de protection d'un site de périmètre déterminé contre une intrusion.

### Résumé de l'invention

Un objet de la présente invention est de fournir un système de clôture électrique apte à protéger un site de périmètre déterminé contre une intrusion et particulièrement sécurisé.

À cet effet, l'invention propose un système de clôture électrique de protection d'un site de périmètre déterminé contre une intrusion, comprenant :
- un générateur électrique ;
- un premier tronçon de fil de clôture électrique qui est disposé le long d'au moins une partie du périmètre et qui est relié électriquement au générateur électrique ;
- une première barre dont une première moitié est apte à être fixée à un appui disposé le long du périmètre ;
- un premier guide qui supporte le premier tronçon de fil de clôture électrique et qui est couplé mécaniquement à la première barre ;
caractérisé en ce que
- le premier guide comporte un premier isolateur creux qui supporte le premier tronçon de fil de clôture électrique ;
- le premier guide comporte un premier support qui est fixé à une deuxième moitié de la première barre ;
- le premier guide comporte un élément élastique qui est conducteur électrique, qui est placé au moins partiellement à l'intérieur du premier isolateur et qui est couplé mécaniquement à la fois au premier isolateur et au premier support ;
- le premier guide comporte un élément conducteur qui est en contact électrique avec le premier tronçon de fil de clôture électrique ;
- l'élément conducteur comporte une première partie qui entoure au moins partiellement l'élément élastique ;
- le système de clôture électrique est agencé pour que l'élément conducteur soit à un potentiel électrique différent de l'élément élastique ;
- le système de clôture électrique est agencé pour que l'élément élastique soit apte à se fléchir lorsqu'un effort déterminé est exercé sur le premier tronçon de fil de clôture électrique, de telle façon à engendrer un contact électrique entre l'élément élastique et la première partie de l'élément conducteur ;
- le système de clôture électrique comprend un dispositif de détection agencé pour détecter un contact électrique entre l'élément conducteur et l'élément élastique.

Le système proposé par l'invention est particulièrement sécurisé car il permet la détection des forces significatives exercées sur les certains éléments composant la clôture électrique. En effet, d'une part, l'existence même du premier tronçon de fil de clôture électrique et d'une tension électrique dans le système de clôture électrique est de nature à décourager toute intrusion. D'autre part, lorsqu'un individu tente de s'introduire dans le site, par exemple, en modifiant la position du premier tronçon de fil de clôture électrique de façon à permettre une intrusion, si un effort au moins égal à l'effort déterminé est exercé sur le premier tronçon de fil de clôture électrique, il survient un fléchissement de l'élément élastique et de l'isolateur du premier guide compte tenu du fait que ces deux éléments sont couplés mécaniquement. En conséquence, la distance entre l'élément élastique et l'élément conducteur diminue et, vu que ceux-ci sont à des potentiels électriques différents et que la première partie de l'élément conducteur entoure au moins partiellement l'élément élastique, un contact électrique se crée entre ces deux éléments du premier guide. Etant donné que le dispositif de détection est agencé pour détecter un tel contact électrique, la modification de la position du premier tronçon de fil de clôture électrique par l'individu de façon à permettre une intrusion est ainsi détectée.

Le système selon l'invention permet en particulier de détecter la pose d'une échelle sur la clôture électrique. En effet, la barre étant fixée sur l'appui par une de ses moitiés, par exemple sa moitié inférieure, alors que le premier guide est fixé sur l'autre moitié de la barre, le guide est à une position en hauteur adéquate pour détecter la pose d'un objet reposant en hauteur sur la clôture électrique.

De même, le système permet la détection d'une force significative qui, exercée sur le premier guide en lui-même, l'écarterait de sa position au repos.

En outre, le système selon l'invention permet de détecter toute coupure du fil ou mise à la masse du fil.

Dans un mode de réalisation de l'invention, le premier guide est fixé à une extrémité supérieure de la première barre.

Préférentiellement, le système de clôture électrique est insensible aux variations atmosphériques normales.

Le système de clôture électrique proposé par l'invention peut, par exemple, servir à protéger des propriétés privées, des centres logistiques, ou des aires d'entreposage de véhicules, d'autres valeurs ou de matériel. Avantageusement, le système de clôture électrique selon l'invention peut aussi servir à éviter des évasions de prison.

Préférentiellement, le dispositif de détection est agencé pour détecter toute chute de tension dans le premier tronçon de fil de clôture électrique. Par exemple, il peut être capable de détecter toute chute de tension équivalente à un court-circuit électrique entre 500 et 100 ohms. Il est de préférence agencé pour détecter si le premier tronçon de fil de clôture électrique est coupé.

Avantageusement, le système de clôture électrique proposé par l'invention peut-être utilisé isolément ou en complément d'autres moyens de protection. En particulier, l'appui susmentionné peut être un mur, un treillis, une barrière, un poteau, une barre ou même un autre système de clôture électrique de protection du site.

Selon un mode de réalisation, le système de clôture électrique comprend en outre au moins un élément de fixation couplant mécaniquement la première barre à l'appui.

Selon un mode de réalisation de l'invention, le centre de gravité du premier guide est situé plus haut que le centre de gravité de la première barre.

Selon un mode de réalisation de l'invention, le centre de gravité de la première barre est situé plus haut que le centre de gravité de l'appui.

Selon un mode de réalisation, le système de clôture électrique comprend plusieurs barres, chacune étant apte à être fixée à un appui disposé le long du périmètre, et plusieurs guides qui supportent le premier tronçon de fil de clôture électrique, chacun étant couplé mécaniquement à une des barres.

Selon un mode de réalisation, le système de clôture électrique comporte plusieurs tronçons de fil de clôture électrique reliés électriquement au générateur électrique et supportés par des guides couplés mécaniquement à un appui disposé le long du périmètre.

Selon un mode de réalisation de l'invention, le générateur électrique est celui décrit brevet belge ayant pour numéro de publication 1009022 et est agencé pour envoyer des impulsions électriques dans le premier tronçon de fil de clôture électrique.

Le système est de préférence agencé pour que le générateur électrique génère dans le premier tronçon de fil de clôture électrique une tension électrique suffisamment haute pour décourager toute intrusion. Par exemple, la tension électrique dans le premier tronçon peut être entre 1000 et 9000 Volt, de préférence entre 7000 et 8000 Volt.

Préférentiellement, la première partie de l'élément conducteur qui entoure au moins partiellement l'élément élastique est située du côté du premier support du premier guide.

Préférentiellement, le système est tel que le premier tronçon de fil de clôture électrique et la première barre sont perpendiculaires dans le voisinage du premier guide.

Préférentiellement, la première barre est rectiligne et rigide.

Selon un mode de réalisation de l'invention, la première barre est constituée dans un matériau conducteur électrique.

Selon un autre mode de réalisation de l'invention, la première barre est isolante électrique.

Préférentiellement, le premier tronçon de fil de clôture électrique est réalisé en câble aluminimum-chrome de 16 à 18 dixièmes de millimètres de diamètre.

Selon un mode de réalisation de l'invention, l'élément conducteur est isolé électriquement du premier support lorsque le premier tronçon de fil de clôture électrique est en attente de l'effort déterminé.

En d'autres termes, l'élément conducteur est isolé électriquement du premier support lorsque le premier tronçon de fil de clôture électrique n'est pas soumis à l'effort déterminé.

Avantageusement, l'invention selon ce mode de réalisation permet un contact électrique permanent entre l'élément élastique et le premier support.

Selon un mode de réalisation de l'invention, le premier support est un élément métallique qui est contact électrique avec l'élément élastique et qui est relié à la terre.

Selon un mode de réalisation de l'invention, l'élément élastique est un ressort métallique vissé d'un côté sur un filet, de préférence extérieur, du premier support et d'un autre côté sur un filet, de préférence intérieur, du premier isolateur.

Avantageusement, l'élément élastique de l'invention selon ce mode de réalisation est autobloquant, bon conducteur électrique et flexible.

Selon un mode de réalisation, le système de clôture électrique est agencé pour que l'élément élastique soit à un potentiel fixe, par exemple la terre.

Selon un mode de réalisation de l'invention, l'élément conducteur est métallique.

Selon un mode de réalisation de l'invention, la première partie de l'élément conducteur fait le tout de l'élément élastique.

Avantageusement, l'invention selon ce mode de réalisation permet la détection d'un fléchissement de l'élément élastique du premier guide dans toutes les directions. En particulier, l'invention selon ce mode de réalisation permet la détection d'une modification de la position de repos du premier tronçon de fil de clôture électrique et du premier guide quelle que soit la direction dans laquelle est exercée la force à l'origine de cette modification.

Selon un mode de réalisation de l'invention, l'élément conducteur comporte une deuxième partie qui entoure au moins partiellement une face extérieure du premier isolateur.

Selon un mode de réalisation de l'invention, l'élément conducteur comporte une deuxième partie dépasse une extrémité libre dudit premier isolateur.

Avantageusement, l'élément conducteur étant en contact électrique avec le premier tronçon de fil de clôture électrique et donc sous tension, l'invention selon ce mode de réalisation décourage un individu mal intentionné qui souhaiterait manipuler le premier guide.

Préférentiellement, la deuxième partie de l'élément conducteur qui entoure au moins partiellement une face extérieure du premier isolateur est située du côté du premier support du premier tronçon de fil de clôture électrique.

Préférentiellement, l'invention est telle que le premier isolateur comporte un corps en polyéthylène et une tête de serrage qui supporte le premier tronçon de fil de clôture électrique.

Plus préférentiellement encore, l'élément conducteur comporte une deuxième partie qui entoure au moins partiellement la tête de serrage du premier isolateur.

Avantageusement, l'élément conducteur étant en contact électrique avec le premier tronçon de fil de clôture électrique, l'invention selon ce mode de réalisation décourage un individu mal intentionné qui souhaiterait manipuler le premier guide en dévissant la tête de serrage du premier isolateur pour accéder à sa partie intérieure.

Selon un mode de réalisation de l'invention, le premier isolateur enferme l'élément élastique et la première partie de l'élément conducteur.

Avantageusement, l'invention selon ce mode de réalisation protège l'intérieur de l'isolateur contre une détérioration extérieure.

Plus particulièrement, l'invention selon ce mode de réalisation protège l'élément élastique et la première partie de l'élément conducteur contre une intrusion extérieure mal intentionnée ayant pour objectif de bloquer la conductivité entre l'élément élastique et l'élément conducteur lors d'un fléchissement de l'élément élastique.

Selon un mode de réalisation de l'invention, l'appui est un mur, un treillis, une clôture électrique, une barrière, un poteau ou une barre.

Selon un mode de réalisation, le système de clôture électrique comprend en outre un dispositif d'alerte connecté au dispositif de détection et agencé pour réaliser au moins une des actions suivantes lorsque le dispositif de détection détecte un contact électrique entre l'élément conducteur et l'élément élastique :
- piloter des caméras de surveillance ;
- envoyer un signal sur un dispositif électronique tel qu'une centrale d'alerte, un ordinateur, un téléphone ou un téléphone portable ;
- activer un éclairage, de préférence dirigé vers l'endroit où le contact électrique entre l'élément conducteur et l'élément élastique se produit.

Ces différentes techniques permettent d'avertir les personnes concernées, de lever le doute sur une intrusion via les caméras, ou même de dissuader une intrusion. En outre, le dispositif d'alerte peut être placé dans un bornier.

Selon un mode de réalisation de l'invention, le générateur électrique est apte à fournir une tension entre 7000 et 8000 Volt au premier tronçon de fil de clôture électrique.

Avantageusement, cette tension permet d'obtenir un effet dissuasif si un individu touche le premier tronçon de fil de clôture électrique.

Suivant une forme de réalisation particulière de l'invention, d'une part, l'appui est une deuxième barre, d'autre part, le système de clôture électrique comprend en outre :
- un deuxième tronçon de fil de clôture électrique qui est disposé le long d'au moins une partie du périmètre et qui est relié électriquement au générateur électrique ;
- un deuxième isolateur qui supporte le deuxième tronçon de fil de clôture électrique ;
- un deuxième support qui est couplé mécaniquement au deuxième isolateur et à la deuxième barre ;
- une première butée qui est couplée mécaniquement au deuxième support ;
et il est agencé pour que :
- la première butée soit à un potentiel électrique différent du deuxième tronçon de fil de clôture électrique ;
- la première butée entre en contact électrique avec le deuxième tronçon de fil de clôture électrique lorsqu'une force de direction et d'intensité déterminées agit sur celui-ci ;
- le dispositif de détection soit apte à détecter un contact électrique entre la première butée et le deuxième tronçon de fil de clôture électrique.

Préférentiellement, la première butée et le deuxième tronçon de fil de clôture électrique sont disposés à une distance déterminée de telle façon à entrer en contact électrique lorsqu'un individu tente d'écarter le fil en direction de la butée. Avantageusement, la tentative d'intrusion est alors signalée par le dispositif de détection.

Préférentiellement, la première butée est dans un plan sécant non perpendiculaire à la direction de la deuxième barre.

Préférentiellement, la première butée est agencée pour s'étendre au moins de deux côtés du deuxième tronçon de fil électrique.

Préférentiellement, la première butée a une forme en U.

Préférentiellement, la première butée est constituée d'un matériau conducteur et est relié à la terre.

Ce mode de réalisation de l'invention n'exclut pas que les premier et le deuxième tronçons de fil de clôture électrique soient raccordés mécaniquement et électriquement l'un à l'autre.

Suivant une forme de réalisation particulière de l'invention qui est distincte de la précédente, d'une part, l'appui est une deuxième barre isolante électrique, d'autre part, le système de clôture électrique comprend en outre :
- une troisième barre isolante électrique qui est disposée sur le long du périmètre dans une direction essentiellement semblable à la direction de la deuxième barre ;
- un deuxième tronçon de fil de clôture électrique qui est disposé le long d'au moins une partie du périmètre et qui est relié électriquement au générateur électrique ;
- un troisième tronçon de fil de clôture électrique qui est disposé le long d'au moins une partie du périmètre ;
- un deuxième guide métallique qui satisfait aux propriétés suivantes :
   - il est couplé mécaniquement à la deuxième barre ;
   - il est disposé dans une direction essentiellement orthogonale à la direction de la deuxième barre et dans un premier sens selon cette dernière direction ;
   - il supporte le deuxième tronçon de fil de clôture électrique ;
   - il est en contact électrique avec le deuxième tronçon de fil de clôture électrique ;
- un troisième guide métallique qui satisfait aux propriétés suivantes :
   - il est couplé mécaniquement à la troisième barre ;
   - il est disposé dans une direction essentiellement orthogonale à la direction de la troisième barre et dans un deuxième sens selon cette dernière direction, ce deuxième sens étant essentiellement opposé au premier sens ;
   - il supporte le deuxième tronçon de fil de clôture électrique ;
   - il est en contact électrique avec le deuxième tronçon de fil de clôture électrique ;
- un quatrième guide métallique qui satisfait aux propriétés suivantes :
   - il est couplé mécaniquement à la deuxième barre ;
   - il est décalé par rapport au deuxième guide métallique sur la deuxième barre ;
   - il est disposé dans une direction essentiellement orthogonale à la direction de la deuxième barre et dans le deuxième sens susmentionné selon cette dernière direction ;
   - il supporte le troisième tronçon de fil de clôture électrique ;
   - il est en contact électrique avec le troisième tronçon de fil de clôture électrique ;
- un cinquième guide métallique qui satisfait aux propriétés suivantes :
   - il est couplé mécaniquement à la troisième barre ;
   - il est décalé par rapport au troisième guide métallique sur la troisième barre ;
   - il est disposé dans une direction essentiellement orthogonale à la direction de la troisième barre et dans le premier sens susmentionné selon cette dernière direction ;
   - il supporte le troisième tronçon de fil de clôture électrique ;
   - il est en contact électrique avec le troisième tronçon de fil de clôture électrique ;
et il est agencé pour que :
- le troisième tronçon de fil de clôture électrique soit à un potentiel électrique différent du deuxième tronçon de fil de clôture électrique ;
- le dispositif de détection soit apte à détecter un contact électrique entre le troisième tronçon de fil de clôture électrique et le deuxième tronçon de fil de clôture électrique.

Avantageusement, cette position des deuxième, troisième, quatrième et cinquième guides métalliques dans le système selon l'invention est telle que les deuxième et troisième tronçons de fil de clôture électrique définissent des droites non parallèles entre la deuxième barre et la troisième barre. Par conséquent, si un individu cherche à passer le système de clôture électrique en rapprochant les deuxième et troisième tronçons de fil de clôture électrique, alors ceux-ci se toucheront, ce qui créera un contact électrique entre eux qui sera détecté par le dispositif de détection.

Avantageusement, les éléments additionnels de cette forme de réalisation particulière de l'invention sont particulièrement faciles à fabriquer et bon marché car ils ne nécessitent que des barres isolantes, des guides métalliques qui peuvent être très simples et du fil électrique.

Avantageusement, les éléments additionnels de cette forme de réalisation particulière de l'invention sont particulièrement discrets car ils ne nécessitent pas d'isolateurs pour isoler les deuxième et troisième tronçons de fil de clôture électrique car l'isolation entre les fils est assurée par les barres.

Avantageusement, les éléments additionnels de cette forme de réalisation particulière de l'invention sont particulièrement rapides à installer, notamment parce qu'ils ne nécessitent pas de disposer de butée à une distance déterminée du deuxième ou du troisième tronçon de fil de clôture électrique.

Dans le système de clôture électrique suivant ce mode de réalisation, les deuxième, troisième, quatrième et cinquième guides métalliques sont destinés à coupler mécaniquement deuxième et troisième tronçons de fil de clôture électrique aux deuxième et troisième barres et à les guider.

Préférentiellement, les deuxième et troisième barres sont rectilignes, rigides et parallèles.

Préférentiellement, chacun des guides métalliques est en acier gavlanisé et tel que le tronçon de fil de clôture électrique et la barre qu'il couple sont essentiellement perpendiculaires l'un à l'autre.

Préférentiellement, le système de clôture électrique suivant ce mode de réalisation est agencé pour le deuxième guide métallique soit essentiellement à la même hauteur que le troisième guide métallique et le quatrième guide métallique soit essentiellement à la même hauteur que le cinquième guide métallique.

Ce mode de réalisation de l'invention n'exclut pas que les premier et le deuxième tronçons de fil de clôture électrique soient raccordés mécaniquement et électriquement l'un à l'autre.

Suivant la forme de réalisation particulière précédente de l'invention, le système de clôture électrique comprend préférentiellement un élément métallique qui est en contact électrique avec le quatrième guide métallique et qui s'étend le long de la deuxième barre depuis le quatrième guide métallique vers le deuxième guide métallique.

Avantageusement, si un individu d'écarter les deuxième et troisième tronçons de fil de clôture électrique en rapprochant le deuxième guide métallique du quatrième guide métallique, il se produira un contact électrique entre eux via l'élément conducteur sans qu'ils ne doivent se toucher. Ce contact électrique sera alors immédiatement détecté par le dispositif de détection.

Préférentiellement, le système de clôture électrique suivant ce mode de réalisation particulier comprend un autre un élément métallique qui est en contact électrique avec le cinquième guide métallique et qui s'étend le long de la troisième barre depuis le cinquième guide métallique vers le troisième guide métallique.

Préférentiellement, l'élément conducteur suivant ce mode de réalisation comprend une pluralité d'anneaux entourant la deuxième barre. Par exemple, l'élément conducteur peut être un ressort.

### Brève description des figures

D'autres caractéristiques et avantages de l'invention apparaîtront à la lecture de la description détaillée qui suit pour la compréhension de laquelle on se reportera aux figures annexées parmi lesquelles :
- la figure 1 illustre une vue en perspective d'un système de clôture électrique selon un mode de réalisation de l'invention ;
- la figure 2 illustre une vue en trois dimension d'un guide adapté pour l'invention ;
- la figure 3 illustre une vue en perspective d'un système de clôture électrique selon un mode de réalisation de l'invention ;
- la figure 4 illustre une vue du dessus d'un isolateur et d'une butée adaptés pour un mode de réalisation de l'invention ;
- la figure 4 illustre une vue en perspective d'un système de clôture électrique selon un mode de réalisation de l'invention.

Les dessins des figures ne sont pas à l'échelle. Généralement, des éléments semblables sont dénotés par des références semblables dans les figures. En outre, les éléments identiques ou analogues peuvent porter les mêmes références.

### Modes de réalisation de l'invention

La présente invention est décrite avec des réalisations particulières et des références à des figures mais l'invention n'est pas limitée par celles-ci. Les dessins ou figures décrits ne sont que schématiques et ne sont pas limitants.

Dans le cadre du présent document, la notion de « couplage mécanique » entre deux éléments fait préférentiellement référence à un maintien mécanique fixe des positions de ces deux éléments l'un par rapport à l'autre. En particulier, un couplage mécanique entre deux éléments inclut la possibilité d'une fixation directe entre ces deux éléments, mais également celle d'une fixation indirecte au moyen d'au moins un élément intermédiaire. Toutefois, un couplage mécanique entre deux éléments n'exclut pas formellement un possible mouvement relatif entre ces deux éléments.

Dans le cadre du présent document, « l'intérieur » d'un objet tridimensionnel creux est l'espace inclus au dedans de la surface concave définie par l'objet lui-même. En particulier, le volume intérieur de l'objet est, par définition, fini, alors que le volume extérieur de l'objet est infini.

Dans le cadre du présent document, une « direction » dans l'espace tridimensionnel usuel est définie par la donnée d'une droite de l'espace. En particulier, deux droites parallèles de l'espace définissent la même direction. Chaque direction dans l'espace possède deux « sens ». Si A et B sont deux points quelconques distincts d'une droite définissant une certaine direction dans l'espace, le parcours de la droite en passant par A en premier et par B ensuite définit un premier sens selon cette direction, alors que le parcours de la droite en passant par B en premier et par A ensuite définit un deuxième sens selon cette direction, celui-ci étant dit « opposé » au premier sens. Deux directions de l'espace sont dites « orthogonales » s'il existe deux droites perpendiculaires de l'espace qui définissent ces deux directions.

Dans le contexte du présent document, les termes « premier », « deuxième », « troisième » et « quatrième » servent uniquement à différencier les différents éléments et n'impliquent pas d'ordre entre ces éléments.

La figure 1 illustre un système de clôture électrique de protection d'un site de périmètre déterminé contre une intrusion selon un mode de réalisation de l'invention. Le système illustré à la figure 1 peut être appelé système de type « bas-volet ».

Dans la représentation de la figure 1, le système de clôture électrique comprend quatre tronçons de fil de clôture électrique (1) essentiellement parallèles et disposés de façon essentiellement horizontale. Chacun des tronçons de fil de clôture électrique (1) est relié électriquement à un générateur électrique non représenté sur la figure. Selon un mode de réalisation de l'invention, ces tronçons de fil de clôture électrique sont connectées ensemble de telle façon à faire partie du même fil de clôture électrique. Selon un mode de réalisation de l'invention, plus de quatre tronçons de fil de clôture électrique font partie du système de clôture électrique.

Dans la représentation de la figure 1, le système de clôture électrique comprend une première barre (11) et une deuxième barre (11A) de premières moitiés (111) et (111A) respectivement et de deuxièmes moitiés (112) et (112A) respectivement. Selon un mode de réalisation de l'invention, plus de deux barres font partie du système de clôture électrique. Selon un mode de réalisation de l'invention, le nombre de barres est différent du nombre de tronçons de fil de clôture électrique.

Dans la représentation de la figure 1, les barres (11) et (11A) comprennent deux parties, essentiellement rectilignes et rigides et faisant un angle d'environ 135 degrés.

Dans la représentation de la figure 1, l'appui (12) est un mur disposé le long du périmètre à protéger. Des moyens de fixations (21) fixent les premières moitiés (111) et (111A) des barres (11) et (11A) le long du mur (12).

Dans la représentation de la figure 1, un premier guide (31) et un troisième guide (31B) supportent le premier tronçon de fil de clôture électrique (1), et un deuxième guide (31A) et un quatrième guide (31C) supportent le deuxième tronçon de fil de clôture électrique (1). Selon un mode de réalisation de l'invention, plus de quatre guides font partie du système de clôture électrique.

Dans un mode de réalisation de l'invention, le système de clôture électrique comprend en outre des tendeurs non illustrés de sorte que chaque tronçon de fil de clôture électrique (1) est tendu entre deux tendeurs de façon à subir une tension mécanique qui lui permette de rester rectiligne entre les guides. Préférentiellement, ces tendeurs comprennent un ressort de compression assurant une tension mécanique sur les tronçons de fil de clôture électrique quelle que soit la température.

Dans la représentation de la figure 1, les guides (31), (31A), (31B) et (31C) comportent chacun un isolateur creux (311), (311A), (311B) et (311C) respectivement, et un support (312), (312A), (312B) et (312C) respectivement. Les isolateurs (311) et (311B) supportent le premier tronçon de fil de clôture électrique (1), et les isolateurs (311A) et (311C) supportent le deuxième tronçon de fil de clôture électrique (1). Les supports (312) et (312A) sont fixés à la deuxième moitié (112) de la première barre (11) et les supports (312B) et (312C) sont fixés à la deuxième moitié (112A) de la deuxième barre (12).

De préférence, chacun des guides (31), (31A), (31B) et (31C) est un guide tel qu'illustré à la figure 2.

Ainsi, lorsqu'un individu tente de s'introduire dans le périmètre protégé, par exemple, en escaladant le mur (12), s'il exerce une force significative sur un des tronçons de fil de clôture électrique (1), par exemple en essayant de les écarter, s'il essaie de les couper, ou même, s'il exerce une force significative sur un des guides (31), (31A), (31B) ou (31C) en essayant de franchir le système de clôture électrique, le dispositif de détection non représenté réagira en activant un dispositif d'alerte non représenté mais préférentiellement agencé au système qui pourra alors réaliser au moins une des actions suivantes : diriger une caméra de surveillance vers la zone où un contact électrique a été détecter, activer un éclairage dans cette zone et envoyer un message à un dispositif électronique tel qu'une centrale d'alarme, un ordinateur, un téléphone ou un téléphone portable.

La figure 2 illustre un premier guide (31) d'un système de clôture électrique selon un mode de réalisation de l'invention.

Dans la représentation de la figure 2, le premier guide (31) comporte un premier isolateur (311) creux comprenant un corps (3111) et une tête de serrage (3112). La tête de serrage (3112) supporte et guide un premier tronçon de fil de clôture électrique (1). La tête de serrage (3112) est fixée au corps (3111). Le corps (311) présente une cavité (20) ayant une ouverture (30) située à l'opposé de la tête de serrage (3112). Le premier isolateur (311) est de préférence en polyéthylène.

Dans la représentation de la figure 2, le premier guide (31) comporte également un premier support (312). Le premier support (312) est destinée à être fixé à une première barre elle-même fixée à un appui. Dans la représentation de la figure 2, le premier guide (31) comporte un obturateur (10). L'obturateur (10) est disposé de façon à restreindre l'accès à la cavité (20) en obturant partiellement l'ouverture (30). L'obturateur (10) est fixé au premier support (312). L'obturateur (10) est de préférence un élément planaire. L'obturateur (10) est de préférence une rondelle.

Dans la représentation de la figure 2, le premier guide (31) comporte également un ressort métallique (313) qui est à un potentiel fixe et qui est vissé d'un côté sur un filet extérieur du premier support (312) et d'un autre côté dans un filet intérieur du premier isolateur (311). Ce ressort métallique (313) est apte à se fléchir lorsqu'un effort déterminé est exercé sur ledit premier tronçon de fil de clôture électrique (1). Le ressort métallique (313) est partiellement logé dans la cavité (20).

Dans la représentation de la figure 2, le premier guide (31) comporte également un électrode (314) qui est en contact électrique avec le premier tronçon de fil de clôture électrique (1) et qui est à un potentiel électrique différent du ressort métallique (313). Cette électrode (314) comporte une première partie inférieure (3141) qui entoure complètement le ressort métallique (313) de telle façon qu'un contact électrique est engendré entre l'électrode (314) et le ressort métallique (313) lorsque ce dernier se fléchit consécutivement à un effort déterminé exercé sur le premier tronçon de fil de clôture électrique (1), et ce, quelle que soit la direction dans laquelle est exercé cet effort. Le dispositif de détection non représenté sur la figure détectera alors ce contact électrique. La première partie inférieure (3141) de électrode (314) est partiellement logée dans la cavité (20).

Dans la représentation de la figure 2, l'électrode (314) comporte une deuxième partie supérieure (3142) qui entoure partiellement l'extérieur de la tête de serrage (3112). De préférence, la deuxième partie supérieure de (3142) de l'électrode fait saillie par rapport à une extrémité libre (320) du premier isolateur (311). Le guide (31) est ainsi particulièrement apte à décourager un individu qui souhaiterait manipuler le premier guide en dévissant la tête de serrage (3112) du premier isolateur (311) pour accéder à sa partie intérieure. L'extrémité libre (320) qui est ainsi protégée grâce à la tension dans deuxième partie supérieure de (3142) de l'électrode est l'extrémité du premier isolateur (311) qui est opposée au premier support (312) sur le premier guide (31).

La figure 3 illustre un système de clôture électrique de protection d'un site de périmètre déterminé contre une intrusion selon un mode de réalisation de l'invention.

Dans la représentation de la figure 3, le système de clôture électrique comprend six tronçons de fil de clôture électrique (2), (2A), (2B), (2C), (2D) et (1) essentiellement parallèles et disposés consécutivement de façon essentiellement horizontale, dans cet ordre, à des hauteurs strictement croissantes. Chacun des tronçons de fil de clôture électrique (1), (2), (2A), (2B), (2C) et (2D) est relié électriquement à un générateur électrique non représenté sur la figure. Le nombre de tronçons de fil de clôture électrique représenté dans la figure 3 n'est pas limitatif de la portée de ce mode de réalisation de l'invention. Il peut par exemple y avoir au moins huit fils, de préférence au moins 12 fils.

Selon un mode de réalisation de l'invention, plusieurs de ces tronçons de fil de clôture électrique sont connectées ensemble de telle façon à faire partie du même fil de clôture électrique.

Dans la représentation de la figure 3, le système de clôture électrique comprend la première barre (11) et une deuxième barre (12) fixées l'une à l'autre. La première barre (11) est de préférence fixée sur une extrémité supérieure de la deuxième barre (12) Selon un mode de réalisation de l'invention, plus de deux barres font partie du système de clôture électrique.

Dans la représentation de la figure 3, les première et deuxième barres (11) et (12) sont rectilignes et rigides. Elles peuvent être constituées de matériau conducteur. Leurs directions forment un angle d'environ 135 degrés. La deuxième barre (12) est disposée de façon essentiellement verticale de sorte à ce que chacun de ses points soit à une hauteur inférieure à la hauteur de chacun des points de la première barre (11). En outre, la deuxième barre (12) est prolongée à ses extrémités par des éléments de direction orthogonale à sa direction. Des moyens de fixations (22) s'appliquent à ces éléments de telle façon à fixer l'ensemble de la structure des deux barres (11) et (12) à un poteau (51) de direction essentiellement semblable à la direction de la deuxième barre (12). Dans un mode de réalisation de l'invention, ce poteau est fixé au sol et fait partie d'une clôture électrique ou d'un grillage disposé sur l'extérieur du périmètre à protéger et espacé de la deuxième barre.

Dans la représentation de la figure 3, un premier guide (31) supporte le premier tronçon de fil de clôture électrique (1) et est couplé mécaniquement à la première barre (11). Les détails concernant ce premier guide ne sont pas représentés sur la figure 3, mais il sera admis qu'il s'agit d'un premier guide tel que représenté à la figure 2. Selon un mode de réalisation de l'invention, plus d'un tel guide fait partie du système de clôture électrique.

Dans la représentation de la figure 3, cinq premiers guides supplémentaires sont représentés, chacun comportant un isolateur (321), (321A), (321B), (321C) et (321D) respectivement et un support (322), (322A), (322B), (322C) et (322D) respectivement. Selon un mode de réalisation de l'invention, plus de cinq guides supplémentaires font partie du système de clôture électrique.

Dans la représentation de la figure 3, les isolateurs (321), (321A), (321B), (321C) et (321D) sont couplés mécaniquement respectivement aux supports (322), (322A), (322B), (322C) et (322D) qui sont eux-mêmes couplés mécaniquement à la deuxième barre (12). Les isolateurs (321), (321A), (321B), (321C) et (321D) supportent respectivement les tronçons de fil de clôture électrique (2), (2A), (2B), (2C) et (2D). La distance entre deux de ces guides est de préférence de moins de 50 centimètres, plus préférentiellement de moins de 40 centimètres, plus préférentiellement de moins de 30 centimètres, et encore plus préférentiellement de moins de 20 centimètres. De cette façon, la distance deux des tronçons de fil de clôture électrique (2), (2A), (2B), (2C) et (2D) consécutifs est de préférence de moins de 50 centimètres, plus préférentiellement de moins de 40 centimètres, plus préférentiellement de moins de 30 centimètres, et encore plus préférentiellement de moins de 20 centimètres. La distance entre les tronçons de fil de clôture électrique (1) et (2D) est de préférence de moins de 50 centimètres.

La figure 4 illustre un système de clôture électrique de protection d'un site de périmètre déterminé contre une intrusion selon un mode de réalisation de l'invention.

Dans la représentation de la figure 4, le système de clôture électrique selon un des modes de réalisation de l'invention comprend sept tronçons de fil de clôture électrique (1), (2), (3), (2A), (3A), (2B) et (3B) disposés de façon essentiellement horizontale, consécutivement dans cet ordre et à des hauteurs strictement décroissantes. Chacun des tronçons de fil de clôture électrique (1), (2), (2A) et (2B) est relié électriquement à un générateur électrique non représenté sur la figure. Chacun des tronçons de fil de clôture électrique (3), (3A) et (3B) est à un potentiel électrique différent des tronçons de fil de clôture électrique (1), (2), (2A) et (2B). Par exemple, ils peuvent être relié à la terre. Le nombre de tronçons de fil de clôture électrique représenté dans la figure 4 n'est pas limitatif de la portée de ce mode de réalisation de l'invention. Selon un mode de réalisation de l'invention, certains des tronçons de fil de clôture électrique sont connectées ensemble de telle façon à faire partie du même fil de clôture électrique.

Dans la représentation de la figure 4, le système de clôture électrique comprend une première barre (11), une deuxième barre (12) et une troisième barre (13). Il comprend en outre cinq autres barres (11A), (11B), (11C), (12A) et (13B). La représentation de la figure 4 n'est pas limitative du nombre de barres faisant partie du système de clôture électrique.

Dans la représentation de la figure 4, les barres (11), (11A), (11B), (11C), (12), (13), (12A) et (13A) sont rectilignes et rigides. Les barres (11), (11A), (11B) et (11C) sont semblables et peuvent être constitué d'un matériau quelconque. Les barres (12), (13), (12A) et (13A) sont semblables et constituées d'un matériau isolant électrique, par exemple de la fibre de verre. Les paires de barres suivantes sont fixées mécaniquement l'une à l'autre : (11, 12), (11A, 13), (11B, 12A), (11C, 13A). Les directions des deux barres dans chacune des paires précédentes forment un angle d'environ 135 degrés. Les barres (12), (13), (12A) et (13A) sont disposées essentiellement parallèlement et de façon essentiellement verticale, de sorte à ce que chacun des points d'une de ces barres soit à une hauteur inférieure à la hauteur de chacun des points des barres (11), (11A), (11B) et (11C). Les barres (11), (11A), (11B) et (11C) sont quant à elles disposées de façon essentiellement parallèle. Les structures formées par les paires de barres (11, 12), (11A, 13), (11B, 12A), (11C, 13A) sont ainsi semblables et disposées le long du périmètre de façon à être espacées les une des autres.

Dans la représentation de la figure 4, des moyens de fixations (22) s'appliquent aux barres (12), (13), (12A) et (13A) de telle façon à les fixer à des poteaux (51) de directions essentiellement semblables à la direction des barres (12), (13), (12A) et (13A). Dans un mode de réalisation de l'invention dont les détails ne sont pas représentés dans la figure 4, ces poteaux sont fixés au sol et font partie d'une clôture électrique ou d'un grillage disposé sur l'extérieur du périmètre à protéger et espacé des barres (12), (13), (12A) et (13A).

Dans la représentation de la figure 4, des guides (31), (31A), (31B) et (31C) supportent le premier tronçon de fil de clôture électrique (1) et sont couplés mécaniquement aux barres (11), (11A), (11B) et (11C) respectivement. Les détails concernant ces quatre guides ne sont pas représentés sur la figure 4, mais il sera admis qu'il s'agit de guides adaptés selon l'invention et dont la représentation correspond à la figure 2. La représentation de la figure 4 n'est pas limitative du nombre de tels guides faisant partie du système de clôture électrique.

Ainsi, lorsqu'un individu mal intentionné tente de s'introduire dans le périmètre protégé en passant par la partie supérieure du système de clôture électrique, s'il exerce une force significative sur le tronçon de fil de clôture électrique (1), par exemple en essayant de l'écarter, s'il essaie de les couper, ou même, s'il exerce une force significative sur un des guides (31), (31A), (31B) ou (31C) en essayant de franchir le système de clôture électrique, le dispositif de détection non représenté sur la figure alertera les personnes concernées de l'intrusion.

Dans la représentation de la figure 4, le système selon l'invention comprend une pluralité de deuxièmes guides (32), (33), (34), (35), (32A), (33A), (34A), (35A), (32B), (33B), (34B), (35B), (32C), (33C), (34C), (35C), (32D), (33D), (34D), (35D), (32E), (33E), (34E) et (35E). La représentation de la figure 4 n'est pas limitative du nombre de tels guides métalliques supplémentaires faisant partie du système de clôture électrique.

Un premier guide tel que représenté à la figure 2 peut être appelé « EMIO ». Un deuxième guide 32 tel que représenté à la figure 4 peut être appelé ECSTD.

Dans la représentation de la figure 4, les guides métalliques (32), (33), (32C) et (33C) supportent le tronçon de fil de clôture électrique (2) et sont en contact électrique avec ce dernier. Les guides métalliques (34), (35), (34C) et (35C) supportent le tronçon de fil de clôture électrique (3) et sont en contact électrique avec ce dernier. Les guides métalliques (32A), (33A), (32D) et (33D) supportent le tronçon de fil de clôture électrique (2A) et sont en contact électrique avec ce dernier. Les guides métalliques (34A), (35A), (34D) et (35D) supportent le tronçon de fil de clôture électrique (3A) et sont en contact électrique avec ce dernier. Les guides métalliques (32B), (33B), (32E) et (33E) supportent le tronçon de fil de clôture électrique (2B) et sont en contact électrique avec ce dernier. Les guides métalliques (34B), (35B), (34E) et (35E) supportent le tronçon de fil de clôture électrique (3B) et sont en contact électrique avec ce dernier.

Dans la représentation de la figure 4, les guides métalliques (32), (34), (32A), (34A), (32B) et (34B) sont couplés mécaniquement à la deuxième barre (12). Ils sont disposés consécutivement dans cet ordre sur cette barre (12) à des hauteurs strictement décroissantes et dans une direction essentiellement orthogonale à la direction de la barre (12), en alternance dans un premier sens (91) et un deuxième sens (92) selon cette direction, ce deuxième sens (92) étant essentiellement opposé au premier sens (91). Les guides métalliques (33), (35), (33A), (35A), (33B) et (35B) sont couplés mécaniquement à la troisième barre (13). Ils sont disposés consécutivement dans cet ordre sur cette barre (13) à des hauteurs strictement décroissantes et dans une direction essentiellement orthogonale à la direction de la barre (13), en alternance dans le deuxième sens (92) et le premier sens (91) selon cette direction. Les guides métalliques (32C), (34C), (32D), (34D), (32E) et (34E) sont couplés mécaniquement à la barre (12A). Ils sont disposés consécutivement dans cet ordre sur cette barre (12A) à des hauteurs strictement décroissantes et dans une direction essentiellement orthogonale à la direction de la barre (12A), en alternance dans le premier sens (91) et le deuxième sens (92) selon cette direction. Les guides métalliques (33C), (35C), (33D), (35D), (33E) et (35E) sont couplés mécaniquement à la barre (13A). Ils sont disposés consécutivement dans cet ordre sur cette barre (13A) à des hauteurs strictement décroissantes et dans une direction essentiellement orthogonale à la direction de la barre (13A), en alternance dans le deuxième sens (92) et le premier sens (91) selon cette direction. En particulier, les guides métalliques (32), (35), (32C) et (35C) sont disposés dans le premier sens (91).

Dans un mode de réalisation de l'invention illustré par la figure 4, les guides métalliques (32), (33), (34), (35), (32A), (33A), (34A), (35A), (32B), (33B), (34B), (35B), (32C), (33C), (34C), (35C), (32D), (33D), (34D), (35D), (32E), (33E), (34E) et (35E) sont différents des guides (31), (31A), (31B) ou (31C). En particulier, chacun de ces guides métalliques est formé d'un fil métallique et est couplé mécaniquement à une des barres (12), (13), (12A) et (13A) au moyen d'une pluralité d'anneaux entourant la barre. En particulier, chacun de ces guides métalliques comprend deux boucles par lesquelles passe le tronçon de fil de clôture électrique qu'il supporte.

Dans la représentation de la figure 4, les guides métalliques (32), (33), (32C) et (33C) sont disposés à des hauteurs essentiellement égales. Les guides métalliques (34), (35), (34C) et (35C) sont disposés à des hauteurs essentiellement égales. Les guides métalliques (32A), (33A), (32D) et (33D) sont disposés à des hauteurs essentiellement égales. Les guides métalliques (34A), (35A), (34D) et (35D) sont disposés à des hauteurs essentiellement égales. Les guides métalliques (32B), (33B), (32E) et (33E) sont disposés à des hauteurs essentiellement égales. Les guides métalliques (34B), (35B), (34E) et (35E) sont disposés à des hauteurs essentiellement égales. De plus, la distance entre deux guides métalliques disposés consécutivement sur la même barre est de préférence de moins de 50 centimètres, plus préférentiellement de moins de 40 centimètres, plus préférentiellement de moins de 30 centimètres, et encore plus préférentiellement de moins de 20 centimètres. De cette façon, la distance deux des tronçons de fil de clôture électrique consécutifs (2), (3), (2A), (3A), (2B) et (3B) est de préférence de moins de 50 centimètres, plus préférentiellement de moins de 40 centimètres, plus préférentiellement de moins de 30 centimètres, et encore plus préférentiellement de moins de 20 centimètres. La distance entre les tronçons de fil de clôture électrique (1) et (2) est de préférence de moins de 50 centimètres.

En conséquence de la précédente description et selon le mode de réalisation particulier de l'invention présenté au travers de la figure 4, le tronçon de fil de clôture électrique (2) passe successivement d'un premier côté de la deuxième barre (12) correspondant au premier sens (91), d'un deuxième côté de la troisième barre (13) correspondant au deuxième sens (92), d'un premier côté de la barre (12A) correspondant au premier sens (91) et d'un deuxième côté de la barre (13A) correspondant au deuxième sens (92). Le tronçon de fil de clôture électrique (3) passe successivement, quant à lui, d'un deuxième côté de la deuxième barre (12) correspondant au deuxième sens (92), d'un premier côté de la troisième barre (13) correspondant au premier sens (91), d'un deuxième côté de la barre (12A) correspondant au deuxième sens (92) et d'un premier côté de la barre (13A) correspondant au premier sens (91). Ainsi, en appliquant un raisonnement semblable sur les tronçons de fil de clôture électrique (2A), (3A), (2B) et (3B), nous en déduisons deux tronçons de fil de clôture électrique successifs parmi (2), (3), (2A), (3A), (2B) et (3B) sont inclus dans des plans verticaux sécants entre deux barres consécutives parmi (12), (13), (12A) et (13A).

En conséquence de ce qui précède et selon le mode de réalisation particulier de l'invention présenté au travers de la figure 4, si un individu mal intentionné tente de s'introduire dans le périmètre protégé en écartant les tronçons de fil de clôture électrique (2), (3), (2A), (3A), (2B) et (3B) de telle façon à se frayer un chemin dans le système de clôture électrique, il créera un contact électrique entre un des tronçons de fil de clôture électrique (2), (2A) ou (2B) et un des tronçons de fil de clôture électrique (3), (3A) ou (3B) que le dispositif de détection non représenté sur la figure repérera. Un dispositif d'alerte non représenté mais préférentiellement agencé au système pourra alors réaliser au moins une des actions suivantes : diriger une caméra de surveillance vers la zone où un contact électrique a été détecté, activer un éclairage dans cette zone et envoyer un message à un dispositif électronique tel qu'une centrale d'alerte, un ordinateur, un téléphone ou un téléphone portable.

Dans un mode de réalisation de l'invention représenté dans la figure 4, le système de clôture électrique comprend en outre des éléments métalliques conducteurs (41), (42), (41A), (42A), (41B), (41C), (42B), (41D), (42D), (41E), (43), (44), (43A), (44A), (43B), (43C), (44B), (43D), (44D) et (43E). Préférentiellement, chacun de ces éléments métalliques conducteurs est un ressort enroulé autour d'une des barres (12), (13), (12A) et (13A), et disposé entre deux des guides métalliques consécutifs (32), (33), (34), (35), (32A), (33A), (34A), (35A), (32B), (33B), (34B), (35B), (32C), (33C), (34C), (35C), (32D), (33D), (34D), (35D), (32E), (33E), (34E) et (35E) sur cette barre, de telle façon à être en contact électrique avec un et un seul de ces guides métalliques et à être à une distance de l'autre, par exemple 25 millimètres. La représentation de la figure 4 n'est pas limitative du nombre de tels éléments conducteurs faisant partie du système de clôture électrique.

Les éléments conducteurs selon le mode de réalisation représenté dans la figure 4 permettent alors d'activer le système de détection si un individu tente d'écarter deux des tronçons de fil de clôture électrique consécutifs parmi (2), (3), (2A), (3A), (2B) et (3B) en rapprochant deux guides métalliques consécutivement disposés sur une même barre, étant donné qu'il se produira un contact électrique entre ces deux guides métalliques via l'élément conducteur métallique sans qu'ils ne doivent se toucher et que ce contact électrique sera alors immédiatement détecté par le dispositif de détection.

En résumé, l'invention concerne un système de clôture électrique de protection intelligente d'un site de périmètre déterminé contre une intrusion. Le système comprend au moins un tronçon de fil de clôture électrique (1) qui est disposé le long d'au moins une partie dudit périmètre, qui est alimenté électriquement et qui est soutenu par au moins un guide (31). Ce guide (31) comporte au moins un isolateur creux (311), un élément élastique (313) conducteur électrique placé au moins partiellement à l'intérieur de l'isolateur (311) et un élément conducteur (314) étant en contact électrique avec le tronçon de fil de clôture électrique (1) et entourant au moins partiellement l'élément élastique (313) tout en étant à un potentiel électrique différent de celui-ci. L'élément élastique (313) est apte à se fléchir lorsqu'un effort déterminé est exercé sur le tronçon de fil de clôture électrique (1), engendrant ainsi un contact électrique avec l'élément conducteur (314). Ce contact électrique peut alors être capté par un système de détection.

Une fois encore, nous tenons à insister sur le fait que la présente invention a été décrite en relation avec des modes de réalisations spécifiques, qui ont une valeur purement illustrative et ne doivent pas être considérés comme limitatifs. D'une manière générale, il apparaîtra évident pour l'homme du métier que la présente invention n'est pas limités aux exemples illustrés et/ou décrits ci-dessus. L'invention comprend chacune des caractéristiques nouvelles ainsi que toutes leurs combinaisons.

La présence de numéros de référence aux dessins ne peut être considérée comme limitative, y compris lorsque ces numéros sont indiqués dans les revendications.

L'usage des verbes « comprendre » , « inclure », « comporter », ou toute autre variante, ainsi que leurs conjugaisons, ne peut en aucune façon exclure la présence d'éléments autres que ceux mentionnés.

L'usage de l'article indéfini « un », « une », ou de l'article défini « le », « la » ou « l' », pour introduire un élément n'exclut pas la présence d'une pluralité de ces éléments.

## Revendications

1. Système de clôture électrique de protection d'un site de périmètre déterminé contre une intrusion, comprenant :
- un générateur électrique ;
- un premier tronçon de fil de clôture électrique (1) qui est disposé le long d'au moins une partie dudit périmètre et qui est relié électriquement audit générateur électrique ;
- une première barre (11) dont une première moitié (111) est apte à être fixée à un appui (12) disposé le long dudit périmètre ;
- un premier guide (31) qui supporte ledit premier tronçon de fil de clôture électrique (1) et qui est couplé mécaniquement à ladite première barre (11) ;
et dans lequel
- ledit premier guide (31) comporte un premier isolateur (311) creux qui supporte ledit premier tronçon de fil de clôture électrique (1) ;
- ledit premier guide (31) comporte un premier support (312) qui est fixé à une deuxième moitié (112) de ladite première barre (11) ;
- ledit premier guide (31) comporte un élément élastique (313) qui est conducteur électrique, qui est placé au moins partiellement à l'intérieur dudit premier isolateur (311) et qui est couplé mécaniquement à la fois audit premier isolateur (311) et audit premier support (312) ;
- ledit premier guide (31) comporte un élément conducteur (314) qui est en contact électrique avec ledit premier tronçon de fil de clôture électrique (1) ;
**caractérisé en ce que**
- ledit élément conducteur (314) comporte une première partie (3141) qui entoure au moins partiellement ledit élément élastique (313) ;
- le système de clôture électrique est agencé pour que ledit élément conducteur (314) soit à un potentiel électrique différent dudit élément élastique (313) ;
- le système de clôture électrique est agencé pour que ledit élément élastique (313) soit apte à se fléchir lorsqu'un effort déterminé est exercé sur ledit premier tronçon de fil de clôture électrique (1), de telle façon à engendrer un contact électrique entre ledit élément élastique (313) et ladite première partie (3141) dudit élément conducteur (314) ;
- le système de clôture électrique comprend un dispositif de détection agencé pour détecter un contact électrique entre ledit élément conducteur (314) et ledit élément élastique (313).

2. Système de clôture électrique suivant la revendication 1, **caractérisé en ce que** ledit élément conducteur (314) est isolé électriquement dudit premier support (312) lorsque ledit premier tronçon de fil de clôture électrique (1) est en attente dudit effort déterminé.

3. Système de clôture électrique selon l'une quelconque des revendications précédentes, **caractérisé en ce que** ledit élément élastique (313) est un ressort métallique vissé d'un côté sur un filet dudit premier support (312) et d'un autre côté sur un filet dudit premier isolateur (311).

4. Système de clôture électrique selon l'une quelconque des revendications précédentes, agencé pour que ledit élément élastique (313) soit à un potentiel fixe, par exemple la terre.

5. Système de clôture électrique selon l'une quelconque des revendications précédentes, **caractérisé en ce que** ledit élément conducteur (314) est métallique.

6. Système de clôture électrique selon l'une quelconque des revendications précédentes, **caractérisé en ce que** ladite première partie (3141) dudit élément conducteur (314) fait le tour dudit élément élastique (313).

7. Système de clôture électrique selon l'une quelconque des revendications précédentes, **caractérisé en ce que** ledit élément conducteur (314) comporte une deuxième partie (3142) dépasse une extrémité libre (320) dudit premier isolateur (311).

8. Système de clôture électrique selon l'une quelconque des revendications précédentes, **caractérisé en ce que** ledit premier isolateur (311) comporte un corps en polyéthylène (3111) et une tête de serrage (3112) qui supporte ledit premier tronçon de fil de clôture électrique (1).

9. Système de clôture électrique suivant la revendication 8 lorsqu'elle dépend de la revendication 7, **caractérisé en ce que** ladite deuxième partie (3142) dudit élément conducteur (314) entoure au moins partiellement ladite tête de serrage (3112) dudit premier isolateur (311).

10. Système de clôture électrique selon l'une quelconque des revendications précédentes, **caractérisé en ce que** ledit premier isolateur (311) enferme ledit élément élastique (313) et ladite première partie (3141) dudit élément conducteur (314).

11. Système de clôture électrique selon l'une quelconque des revendications précédentes, **caractérisé en ce que** ledit appui (12) est un mur, un treillis, une clôture électrique, une barrière, un poteau ou une barre.

12. Système selon l'une quelconque des revendications précédentes, comprenant en outre un dispositif d'alerte connecté audit dispositif de détection et agencé pour réaliser au moins une des actions suivantes lorsque ledit dispositif de détection détecte un contact électrique entre ledit élément conducteur (314) et ledit élément élastique (313) :
- piloter des caméras de surveillance ;
- envoyer un signal sur un dispositif électronique tel qu'une centrale d'alerte, un ordinateur, un téléphone ou un téléphone portable ;
- activer un éclairage, de préférence dirigé vers l'endroit où ledit contact électrique entre ledit élément conducteur (314) et ledit élément élastique (313) se produit.

13. Système de clôture électrique selon l'une quelconque des revendications précédentes, **caractérisé en ce que** ledit générateur électrique est apte à fournir une tension entre 7000 et 8000 Volt audit premier tronçon de fil de clôture électrique (1).

14. Système de clôture électrique selon l'une quelconque des revendications précédentes, **caractérisé en ce que** ledit appui (12) est une deuxième barre, **en ce que** le système comprend en outre :
- un deuxième tronçon de fil de clôture électrique (2) qui est disposé le long d'au moins une partie dudit périmètre et qui est relié électriquement audit générateur électrique ;
- un deuxième isolateur (321) qui supporte ledit deuxième tronçon de fil de clôture électrique (2) ;
- un deuxième support (322) qui est couplé mécaniquement audit deuxième isolateur (321) et à ladite deuxième barre (12) ;
- une première butée (325) qui est couplée mécaniquement audit deuxième support (322) ;
et **en ce qu'**il soit agencé pour que
- ladite première butée (325) soit à un potentiel électrique différent dudit deuxième tronçon de fil de clôture électrique (2) ;
- ladite première butée (325) entre en contact électrique avec ledit deuxième tronçon de fil de clôture électrique (2) lorsqu'une force de direction et d'intensité déterminées agit sur celui-ci ;
- ledit dispositif de détection soit apte à détecter un contact électrique entre ladite première butée (325) et ledit deuxième tronçon de fil de clôture électrique (2).

15. Système de clôture électrique selon l'une quelconque des revendications 1 à 13, **caractérisé en ce que** ledit appui (12) est une deuxième barre isolante électrique, **en ce que** le système comprend en outre :
- une troisième barre (13) isolante électrique qui est disposée sur le long dudit périmètre dans une direction essentiellement semblable à la direction de ladite deuxième barre (12) ;
- un deuxième tronçon de fil de clôture électrique (2) qui est disposé le long d'au moins une partie dudit périmètre et qui est relié électriquement audit générateur électrique ;
- un troisième tronçon de fil de clôture électrique (3) qui est disposé le long d'au moins une partie dudit périmètre ;
- un deuxième guide métallique (32) qui satisfait aux propriétés suivantes :
• il est couplé mécaniquement à ladite deuxième barre (12) ;
• il est disposé dans une direction essentiellement orthogonale à la direction de ladite deuxième barre (12) et dans un premier sens (91) selon cette dernière direction ;
• il supporte ledit deuxième tronçon de fil de clôture électrique (2) ;
• il est en contact électrique avec ledit deuxième tronçon de fil de clôture électrique (2) ;
- un troisième guide métallique (33) qui satisfait aux propriétés suivantes :
• il est couplé mécaniquement à ladite troisième barre (13) ;
• il est disposé dans une direction essentiellement orthogonale à la direction de ladite troisième barre (13) et dans un deuxième sens (92) selon cette dernière direction, ledit deuxième sens (92) étant essentiellement opposé audit premier sens (91) ;
• il supporte ledit deuxième tronçon de fil de clôture électrique (2) ;
• il est en contact électrique avec ledit deuxième tronçon de fil de clôture électrique (2) ;
- un quatrième guide métallique (34) qui satisfait aux propriétés suivantes :
• il est couplé mécaniquement à ladite deuxième barre (12) ;
• il est décalé par rapport audit deuxième guide métallique (32) sur ladite deuxième barre (12) ;
• il est disposé dans une direction essentiellement orthogonale à la direction de ladite deuxième barre (12) et dans ledit deuxième sens (92) selon cette dernière direction ;
• il supporte ledit troisième tronçon de fil de clôture électrique (3) ;
• il est en contact électrique avec ledit troisième tronçon de fil de clôture électrique (3) ;
- un cinquième guide métallique (35) qui satisfait aux propriétés suivantes :
• il est couplé mécaniquement à ladite troisième barre (13) ;
• il est décalé par rapport audit troisième guide métallique (33) sur ladite troisième barre (13) ;
• il est disposé dans une direction essentiellement orthogonale à la direction de ladite troisième barre (13) et dans ledit premier sens (91) selon cette dernière direction ;
• il supporte ledit troisième tronçon de fil de clôture électrique (3) ;
• il est en contact électrique avec ledit troisième tronçon de fil de clôture électrique (3) ;
et **en ce qu'**il soit agencé pour que
- ledit troisième tronçon de fil de clôture électrique (3) soit à un potentiel électrique différent dudit deuxième tronçon de fil de clôture électrique (2) ;
- ledit dispositif de détection soit apte à détecter un contact électrique entre ledit troisième tronçon de fil de clôture électrique (3) et ledit deuxième tronçon de fil de clôture électrique (2).

## Patentansprüche

1. Elektrozaunsystem zum Schutz eines Grundstücks mit einem bestimmten Umfang gegen ein Eindringen, umfassend:
- einen elektrischen Generator;
- einen ersten Abschnitt eines Elektrozaundrahts (1), der entlang mindestens eines Teils des Umfangs angeordnet ist, und der elektrisch mit dem elektrischen Generator verbunden ist;
- einen ersten Stab (11), dessen erste Hälfte (111) angepasst ist, an einer Stütze (12) befestigt zu werden, die entlang des Umfangs angeordnet ist;
- eine erste Führung (31), die den ersten Abschnitt des Elektrozaundrahts (1) trägt und die mechanisch mit dem ersten Stab (11) gekoppelt ist;
und wobei
- die erste Führung (31) einen ersten hohlen Isolator (311) aufweist, der den ersten Abschnitt des Elektrozaundrahts (1) trägt;
- die erste Führung (31) einen ersten Träger (312) aufweist, der an einer zweiten Hälfte (112) des ersten Stabs (11) befestigt ist;
- die erste Führung (31) ein elastisches Element (313) aufweist, das elektrisch leitend ist, das zumindest teilweise im Inneren des ersten Isolators (311) angeordnet ist, und das sowohl mit dem ersten Isolator (311) als auch dem ersten Träger (312) mechanisch gekoppelt ist;
- die erste Führung (31) ein leitendes Element (314) aufweist, das in elektrischem Kontakt mit dem ersten Abschnitt des Elektrozaundrahts (1) ist;
**dadurch gekennzeichnet, dass**
- das leitende Element (314) einen ersten Teil (3141) aufweist, der das elastische Element (313) zumindest teilweise umgibt;
- das Elektrozaunsystem eingerichtet ist, dass sich das leitende Element (314) auf einem elektrischen Potential befindet, das sich von demjenigen des elastischen Elements (313) unterscheidet;
- das Elektrozaunsystem eingerichtet ist, dass das elastische Element (313) angepasst ist, sich zu verbiegen, wenn eine bestimmte Kraft auf den ersten Abschnitt des Elektrozaundrahts (1) ausgeübt wird, um einen elektrischen Kontakt zwischen diesem elastischen Element (313) und dem ersten Teil (3141) des leitenden Elements (314) zu erzeugen;
- das Elektrozaunsystem eine Erfassungsvorrichtung umfasst, die eingerichtet ist, um einen elektrischen Kontakt zwischen dem leitenden Element (314) und dem elastischen Element (313) zu erfassen.

2. Elektrozaunsystem nach Anspruch 1, **dadurch gekennzeichnet, dass** das leitende Element (314) von dem ersten Träger (312) elektrisch isoliert ist, wenn der erste Abschnitt des Elektrozaundrahts (1) auf die bestimmte Kraft wartet.

3. Elektrozaunsystem nach einem der vorhergehenden Ansprüche, **dadurch gekennzeichnet, dass** das elastische Element (313) eine Metallfeder ist, die auf einer Seite mit einem Gewinde des ersten Trägers (312) und auf der anderen Seite mit einem Gewinde des ersten Isolators (311) verschraubt ist.

4. Elektrozaunsystem nach einem der vorhergehenden Ansprüche, das so angeordnet ist, dass sich das elastische Element (313) auf einem festen Potential, beispielsweise der Erde, befindet.

5. Elektrozaunsystem nach einem der vorhergehenden Ansprüche, **dadurch gekennzeichnet, dass** das leitende Element (314) metallisch ist.

6. Elektrozaunsystem nach einem der vorhergehenden Ansprüche, **dadurch gekennzeichnet, dass** der erste Teil (3141) des leitenden Elements (314) um das elastische Element (313) herum verläuft.

7. Elektrozaunsystem nach einem der vorhergehenden Ansprüche, **dadurch gekennzeichnet, dass** das leitende Element (314) einen zweiten Teil (3142) aufweist, der über ein freies Ende (320) des ersten Isolators (311) hinausragt.

8. Elektrozaunsystem nach einem der vorhergehenden Ansprüche, **dadurch gekennzeichnet, dass** der erste Isolator (311) einen Polyethylenkörper (3111) und einen Klemmkopf (3112) aufweist, der den ersten Abschnitt des Elektrozaundrahts (1) trägt.

9. Elektrozaunsystem nach Anspruch 8, wenn abhängig von Anspruch 7, **dadurch gekennzeichnet, dass** der zweite Teil (3142) des leitenden Elements (314) den Klemmkopf (3112) des ersten Isolators (311) mindestens teilweise umgibt.

10. Elektrozaunsystem nach einem der vorhergehenden Ansprüche, **dadurch gekennzeichnet, dass** der erste Isolator (311) das elastische Element (313) und den ersten Teil (3141) des leitenden Elements (314) umschließt.

11. Elektrozaunsystem nach einem der vorhergehenden Ansprüche, **dadurch gekennzeichnet, dass** die Stütze (12) eine Wand, ein Gitter, ein Elektrozaun, eine Barriere, ein Pfosten oder ein Stab ist.

12. System nach einem der vorhergehenden Ansprüche, ferner umfassend eine Warnvorrichtung, die mit der Erfassungsvorrichtung verbunden und eingerichtet ist, mindestens eine der folgenden Aktionen auszuführen, wenn die Erfassungsvorrichtung einen elektrischen Kontakt zwischen dem leitenden Element (314) und dem elastischen Element (313) erfasst:
- Steuern der Überwachungskameras;
- Senden eines Signals an eine elektronische Vorrichtung wie eine Alarmzentrale, einen Computer, ein Telefon oder ein Mobiltelefon;
- Aktivieren eine Beleuchtung, die vorzugsweise auf den Ort gerichtet ist, an dem der elektrische Kontakt zwischen dem leitenden Element (314) und dem elastischen Element (313) auftritt.

13. Elektrozaunsystem nach einem der vorhergehenden Ansprüche, **dadurch gekennzeichnet, dass** der elektrische Generator angepasst ist, eine Spannung zwischen 7000 und 8000 Volt an den ersten Abschnitt des Elektrozaundrahts (1) anzulegen.

14. Elektrozaunsystem nach einem der vorhergehenden Ansprüche, **dadurch gekennzeichnet, dass** die Stütze (12) ein zweiter Stab ist, wobei das System ferner umfasst:
- einen zweiten Abschnitt des Elektrozaundrahts (2), der entlang mindestens eines Abschnitts des Umfangs angeordnet ist und mit dem elektrischen Generator elektrisch verbunden ist;
- einen zweiten Isolator (321), der den zweiten Abschnitt des Elektrozaundrahts (2) trägt;
- einen zweiten Träger (322), der mechanisch mit dem zweiten Isolator (321) und mit dem zweiten Stab (12) gekoppelt ist;
- einen ersten Anschlag (325), der mechanisch mit dem zweiten Träger (322) gekoppelt ist;
und dass es eingerichtet ist, damit
- der erste Anschlag (325) auf einem elektrischen Potential liegt, das sich von dem zweiten Abschnitt des Elektrozaundrahts (2) unterscheidet;
- der erste Anschlag (325) mit dem zweiten Abschnitt des Elektrozaundrahts (2) in elektrischen Kontakt kommt, wenn eine Kraft mit bestimmter Richtung und bestimmter Intensität auf denselben einwirkt;
- die Erfassungsvorrichtung angepasst ist, einen elektrischen Kontakt zwischen dem ersten Anschlag (325) und dem zweiten Abschnitt des Elektrozaundrahts (2) zu erfassen.

15. Elektrozaunsystem nach einem der Ansprüche 1 bis 13, **dadurch gekennzeichnet, dass** die Stütze (12) ein zweiter elektrischer Isolierstab ist, dadurch, dass das System ferner umfasst:
- einen dritten elektrischen Isolierstab (13), der entlang des Umfangs in einer Richtung angeordnet ist, die der Richtung des zweiten Stabs (12) im Wesentlichen ähnlich ist;
- einen zweiten Abschnitt eines Elektrozaundrahts (2), der entlang mindestens eines Teils des Umfangs angeordnet ist und der elektrisch mit dem elektrischen Generator verbunden ist;
- einen dritten Abschnitt eines Elektrozaundrahts (3), der entlang mindestens eines Teils des Umfangs angeordnet ist;
- eine zweite Metallführung (32), die die folgenden Eigenschaften erfüllt:
« sie ist mechanisch mit dem zweiten Stab (12) gekoppelt;
« sie ist in einer Richtung angeordnet, die im Wesentlichen orthogonal zur Richtung des zweiten Stabs (12) und in einer ersten Ausrichtung (91) entlang dieser letzteren Richtung ist;
• sie trägt den zweiten Abschnitt des Elektrozaundrahts (2);
• sie ist in elektrischem Kontakt mit dem zweiten Abschnitt des Elektrozaundrahts (2);
- eine dritte Metallführung (33), die die folgenden Eigenschaften erfüllt:
• sie ist mechanisch mit dem dritten Stab (13) gekoppelt;
• sie ist in einer Richtung angeordnet, die im Wesentlichen orthogonal zur Richtung des dritten Stabs (13) und in einer zweiten Ausrichtung (92) entlang dieser letzteren Richtung ist, wobei die zweite Ausrichtung (92) im Wesentlichen entgegengesetzt zu der ersten Ausrichtung (91) ist;
• sie trägt den zweiten Abschnitt des Elektrozaundrahts (2);
• sie ist in elektrischem Kontakt mit dem zweiten Abschnitt des Elektrozaundrahts (2);
- eine vierte Metallführung (34), die die folgenden Eigenschaften erfüllt:
• sie ist mechanisch mit dem zweiten Stab (12) gekoppelt;
• sie ist gegenüber der zweiten Metallführung (32) an dem zweiten Stab (12) versetzt;
• sie ist in einer Richtung angeordnet, die im Wesentlichen orthogonal zur Richtung des zweiten Stabs (12) und in der zweiten Ausrichtung (92) entlang dieser letzteren Richtung ist;
• sie trägt den dritten Abschnitt des Elektrozaundrahts (3);
• sie ist in elektrischem Kontakt mit dem dritten Abschnitt des Elektrozaundrahts (3);
- eine fünfte Metallführung (35), die die folgenden Eigenschaften erfüllt:
• sie ist mechanisch mit dem dritten Stab (13) gekoppelt;
• sie ist gegenüber der dritten Metallführung (33) an dem dritten Stab (13) versetzt;
• sie ist in einer Richtung angeordnet, die im Wesentlichen orthogonal zur Richtung des dritten Stabs (13) und in der ersten Ausrichtung (91) entlang dieser letzteren Richtung ist;
• sie trägt den dritten Abschnitt des Elektrozaundrahts (3);
• sie ist in elektrischem Kontakt mit dem dritten Abschnitt des Elektrozaundrahts (3);
und dadurch, dass es eingerichtet ist, damit
- der dritte Abschnitt des Elektrozaundrahts (3) auf einem anderen elektrischen Potential, das sich von dem zweiten Abschnitt des Elektrozaundrahts (2) unterscheidet;
- die Erfassungsvorrichtung angepasst ist, einen elektrischen Kontakt zwischen dem dritten Abschnitt des Elektrozaundrahts (3) und dem zweiten Abschnitt des Elektrozaundrahts (2) zu erfassen.

## Claims

1. Electric fence system for protecting a site with a defined perimeter against intrusion, comprising:
- an electric generator,
- a first electric fence wire section (1), which is arranged along at least one portion of said perimeter and which is connected electrically to said electric generator,
- a first bar (11) of which a first half (111) is capable of being fixed to a support (12) arranged along said perimeter,
- a first guide (31), which supports said first electric fence wire section (1) and which is coupled mechanically to said first bar (11),
and wherein
- said first guide (31) comprises a first hollow isolator (311), which supports said first electric fence wire section (1),
- said first guide (31) comprises a first support (312), which is fixed to a second half (112) of said first bar (11),
- said first guide (31) comprises an elastic element (313), which is electrically conductive, which is placed at least partially inside said first isolator (311) and which is coupled mechanically both to said first isolator (311) and to said first support (312),
- said first guide (31) comprises a conductive element (314), which is in electrical contact with said first electric fence wire section (1),
**characterised in that**
- said conductive element (314) comprises a first portion (3141), which at least partially surrounds said elastic element (313),
- the electric fence system is designed such that said conductive element (314) is at a different electric potential to said elastic element (313),
- the electric fence system is designed such that said elastic element (313) is capable of bending when a determined force is exerted on said first electric fence wire section (1), so as to cause an electrical contact between said elastic element (313) and said first portion (3141) of said conductive element (314),
- the electric fence system comprises a detection device designed to detect an electrical contact between said conductive element (314) and said elastic element (313).

2. Electric fence system according to claim 1, **characterised in that** said conductive element (314) is electrically isolated from said first support (312) when said first electric fence wire section (1) is awaiting said determined force.

3. Electric fence system according to any one of the preceding claims, **characterised in that** said elastic element (313) is a metal spring screwed on one side to a mesh of said first support (312) and on another side to a mesh of said first isolator (311).

4. Electric fence system according to any one of the preceding claims, designed such that said elastic element (313) is at a fixed potential, for example earthed.

5. Electric fence system according to any one of the preceding claims, **characterised in that** said conductive element (314) is metallic.

6. Electric fence system according to any one of the preceding claims, **characterised in that** said first portion (3141) of said conductive element (314) surrounds said elastic element (313).

7. Electric fence system according to any one of the preceding claims, **characterised in that** said conductive element (314) comprises a second portion (3142), which exceeds a free end (320) of said first isolator (311).

8. Electric fence system according to any one of the preceding claims, **characterised in that** said first isolator (311) comprises a polyethylene body (3111) and a clamping head (3112), which supports said first electric fence wire section (1).

9. Electric fence system according to claim 8 when it is dependent on claim 7, **characterised in that** said second portion (3142) of said conductive element (314) at least partially surrounds said clamping head (3112) of said first isolator (311).

10. Electric fence system according to any one of the preceding claims, **characterised in that** said first isolator (311) encloses said elastic element (313) and said first portion (3141) of said conductive element (314).

11. Electric fence system according to any one of the preceding claims, **characterised in that** said support (12) is a wall, a mesh, an electric fence, a barrier, a post or a bar.

12. System according to any one of the preceding claims, further comprising a warning device connected to said detection device and designed to perform at least one of the following actions when said detection device detects an electrical contact between said conductive element (314) and said elastic element (313):
- control surveillance cameras,
- send a signal to an electronic device such as a central warning unit, a computer, a telephone or a mobile telephone,
- activate a light, preferably directed at the place where said electrical contact between said conductive element (314) and said elastic element (313) occurs.

13. Electric fence system according to any one of the preceding claims, **characterised in that** said electric generator is capable of supplying a voltage of between 7000 and 8000 volts to said first electric fence wire section (1).

14. Electric fence system according to any one of the preceding claims, **characterised in that** said support (12) is a second bar, **in that** the system further comprises:
- a second electric fence wire section (2), which is arranged along at least one portion of said perimeter and which is connected electrically to said electric generator,
- a second isolator (321), which supports said second electric fence wire section (2),
- a second support (322), which is coupled mechanically to said second isolator (321) and to said second bar (12),
- a first abutment (325), which is coupled mechanically to said second support (322),
and **in that** it is designed such that
- said first abutment (325) is at a different electric potential to said second electric fence wire section (2),
- said first abutment (325) comes into electrical contact with said second electric fence wire section (2) when a force with a determined direction and intensity acts on it,
- said detection device is capable of detecting an electrical contact between said first abutment (325) and said second electric fence wire section (2).

15. Electric fence system according to any one of claims 1 to 13, **characterised in that** said support (12) is a second electrically isolating bar, **in that** the system further comprises:
- a third electrically isolating bar (13), which is arranged along said perimeter in a direction essentially similar to the direction of said second bar (12),
- a second electric fence wire section (2), which is arranged along at least one portion of said perimeter and which is connected electrically to said electric generator,
- a third electric fence wire section (3), which is arranged along at least one portion of said perimeter,
- a second metal guide (32), which satisfies the following properties:
• it is coupled mechanically to said second bar (12),
• it is arranged in a direction essentially orthogonal to the direction of said second bar (12) and in a first direction (91) along this latter direction,
• it supports said second electric fence wire section (2),
• it is in electrical contact with said second electric fence wire section (2),
- a third metal guide (33), which satisfies the following properties:
• it is coupled mechanically to said third bar (13),
• it is arranged in a direction essentially orthogonal to the direction of said third bar (13) and in a second direction (92) along this latter direction, said second direction (92) being essentially opposite to said first direction (91),
• it supports said second electric fence wire section (2),
• it is in electrical contact with said second electric fence wire section (2),
- a fourth metal guide (34), which satisfies the following properties:
• it is coupled mechanically to said second bar (12),
• it is offset with respect to said second metal guide (32) on said second bar (12),
• it is arranged in a direction essentially orthogonal to the direction of said second bar (12) and in said second direction (92) along this latter direction,
• it supports said third electric fence wire section (3),
• it is in electrical contact with said third electric fence wire section (3),
- a fifth metal guide (35), which satisfies the following properties:
• it is coupled mechanically to said third bar (13),
• it is offset with respect to said third metal guide (33) on said third bar (13),
• it is arranged in a direction essentially orthogonal to the direction of said third bar (13) and in said first direction (91) along this latter direction,
• it supports said third electric fence wire section (3),
• it is in electrical contact with said third electric fence wire section (3), and **in that** it is designed such that
- said third electric fence wire section (3) is at a different electric potential to said second electric fence wire section (2),
- said detection device is capable of detecting an electrical contact between said third electric fence wire section (3) and said second electric fence wire section (2).
